# EUROPÄISCHE PATENTSCHRIFT

(11) **EP 0 329 742 B1**
(45) Veröffentlichungstag und Bekanntmachung des Hinweises auf die Patenterteilung: **15.01.1992**
(21) Anmeldenummer: 88907233.6
(22) Anmeldetag: 19.08.1988
(51) Int. Cl.: G21F 3/04

(54) **SETZSTEINE ZUM AUFBAU VON ABSCHIRMWÄNDEN ZUR ABSCHIRMUNG VON RADIOAKTIVER STRAHLUNG**
BRICKS FOR CONSTRUCTING WALLS FOR SHIELDING AGAINST RADIOACTIVITY
BRIQUES POUR LA CONSTRUCTION DE MURS DE BLINDAGE CONTRE DES RAYONNEMENTS RADIOACTIFS

(30) Priorität: 19.08.1987 DE 3727685
(43) Veröffentlichungstag der Anmeldung: 30.08.1989
(73) Patentinhaber: Rheinhold & Mahla AG, 80992 München (DE)
(72) Erfinder: RISSEL, Heinz, D-6455 Erlensee (DE)
(74) Vertreter: Michelis, Theodor
(86) Internationale Anmeldenummer: DE8800510
(87) Internationale Veröffentlichungsnummer: WO8901692

(56) Entgegenhaltungen:
- FR-A- 1 360 058
- FR-A- 1 360 872
- FR-A- 2 203 924

## Beschreibung

Die Erfindung bezieht sich auf Setzsteine, die zum "Aufmauern" temporärer Abschirmwände in Nuklearanlagen dienen.

Müssen in Nuklearanlagen Arbeiten in der Nähe von Komponenten mit hohem radioaktivem Strahlungspegel durchgeführt werden, empfiehlt es sich, temporär Mauern als Strahlungswände zur Reduzierung des Strahlungspegels am Arbeitsort zu errichten. Diese bestehen im allgemeinen aus strahlungsabsorbierenden Setzsteinen, die würfelförmig mit einer Kantenlänge von etwa 20 cm ausgebildet sind. Bekannte Setzsteine für diesen Zweck sind massiv aus Blei und sind mit einem speziellen Beton ausgegossen.

Setzsteine aus Blei weisen zwar eine hohe Strahlenabsorption auf, sind aber durch ihr hohes Gewicht nur schwer zu handhaben und insbesondere ist es nicht möglich, den Transport erleichternde Handgriffe anzubringen, da das Metall zu weich ist, um dauerhaft Schrauben oder andere Halteglieder aufnehmen zu können.

Der Erfindung liegt daher die Aufgabe zugrunde, einen Setzstein zu schaffen, der einerseits nahezu den gleichen Strahlungsabsorptionsgrad wie die bisher bekannten Setzsteine aus Blei aufweist, der aber andererseits sehr viel leichter zu handhaben ist und auf einfache Weise konturgetreu aufgestapelt werden kann.

Zur Lösung dieser Aufgabe ist erfindungsgemäß vorgesehen, daß der Mantel aus Stahlblech besteht, dessen Deck- und Bodenflächen mit von Stein zu Stein ineinandergreifenden Auswölbungen in Form von Vorsprüngen bzw. Vertiefungen zur gegenseitigen Lagearretierung versehen sind.

Ein derartiger Mantel aus Stahlblech, insbesondere Edelstahl, ist einerseits sehr stabil und kann andererseits beliebig bearbeitet und geformt werden, ohne daß dadurch die Festigkeit leidet. Die Nachteile der relativ glatten Oberfläche eines derartigen Edelstahlbleches mit nur geringem Reibungskoeffizienten, wodurch die Gefahr eines gegenseitigen Verrutschen der aufgestapelten Setzsteine begünstigt wird, wird durch die Anordnung von ineinandergreifenden Auswölbungen nach der einen bzw. nach der anderer Seite in den Deck- und Bodenflächen des würfelförmigen Stahlmantels behoben.

Diese Auswölbungen sind dabei zweckmäßgerweise kegelstumpf oder kalottenförmig ausgebildet, so daß in einem einfachen Preßvorgang eingebracht werden können. Anstelle von punktuell angeordneten Auswölbungen können auch rillenartige Ausnehmungen, die mit entsprechenden Stegen am darüber- oder darunterliegenden Setzstein zusammenwirken, vorgesehen sein.

Dabei sollten bei punktuell angeordneten Auswölbungen auf jeder Arretierungfläche (Deck- oder Bodenfläche) mindestens zwei Auswölbungen vorgesehen sein, um nicht nur eine Sicherheit gegen seitliches Verschieben zu gewährleisten, sondern um auch ein Verdrehen der Setzsteine gegeneinander zu verhindern.

Darüberhinaus können auf je zwei einander gegenüberliegenden Seitenflächen der Setzsteine ausklappbare Haltegriffe derart versenkt angeordnet sein, daß sie im eingeklappten Zustand bündig mit der Außenkontur des Mantels abschließen. Damit ist eine leichte Handhabung der einzelnen Setzsteine gewährleistet, ohne daß eine dichte Packung von nebeneinander stehenden Steinen behindert würde.

Zum Anbringen dieser Haltegriffe können die Seitenflächen angenähert rechteckige Ausschnitte aufweisen, in die von innen Bleche gleichen Materials mit entsprechend der Außenkontur der ausklappbaren Handgriffe verlaufenden Einziehungen eingeschweißt sind.

Anhand einer schematischen Zeichnung sind Aufbau und Wirkungsweise eines Ausführungsbeispiels nach der Erfindung näher erläutert. Dabei zeigen:

- Figur 1: einen fertigen Setzstein in perspektivischer Ansicht und
- Figur 2: einen Querschnitt durch einen Setzstein entsprechend der Schnittlinie II-II nach Figur 1.

Wie man aus Figur 1 und 2 ersieht, weist der Setzstein 1 eine würfelförmige Außenkontur auf, die aus einem Blechmantel aus V2A-Stahl gebildet ist. Die Deckfläche 2 ist dabeinach dem dargestellten Ausführungsbeispiel mit vier nach außen gerichteten Auswölbungen in Form von Vorsprüngen 3 versehen, die in etwa kegelstumpfförmig ausgebildet sind. Die Bodenfläche 4 des Würfels 1 weist hingegen nach innen ragende Auswölbungen in Form von Vertiefungen 5 auf, deren geometrische Zuordnung die gleiche wie die der Vorsprünge 3 in der Deckfläche 2 ist.

Damit greifen beim Aufeinanderstapeln derart ausgebildeter Setzsteine 1 stets die Vorsprünge 3 der Deckflächen 2 in die Vertiefungen 5 der Bodenflächen 4 der jeweils darüber liegenden Setzsteine ein, so daß damit eine genaue Lage der einzelnen Steine zueinander sichergestellt und insbesondere ein gegenseitiges Verrutschen verhindert ist.

Zur leichteren Handhabung weisen die Setzsteine 1 auf zwei einander gegenüberliegenden Seitenflächen 6 und 7 versenkt angeordnete, ausklappbare Haltegriffe 8 auf, die im eingeklappten Zustand nicht über die würfelförmige Außenkontur des Setzsteines 1 hinausragen und wie folgt angebracht werden können.

Die Seitenflächen 6 und 7 weisen einen angenähert rechteckigen Ausschnitt 9 bzw. 10 auf, der etwas größer als die Außenkontur der Haltegriffe 8 ist. Gegen diesen Ausschnitt 9 bzw. 10 ist von innen jeweils ein Blech 11 bzw. 12 aus gleichem Material wie der Mantel des Setzsteines 1 geschweißt, wobei diese Bleche 11 und 12 eine entsprechend der Außenkontur der ausklappbaren Handgriffe 8 verlaufende Einziehung 13 bzw. 14 aufweisen. Die Handgriffe 8 sind dann schwenkbar in entsprechenden Durchbrüchen 15 und 16 im oberen Bereich der schräg nach innen ragenden Wandungsteile der Einziehungen 13 und 14 eingesetzt und drehbar gehaltert.

Bei der Herstellung eines derartigen Setzsteines werden zunächst die die Würfelkontur bestimmenden Seitenflächen mit den bereits eingeschweißten Haltegriffen 8 miteinander verbunden und anschließend die bereits mit den Vertiefungen 5 versehene Bodenfläche 4 eingeschweißt. Daraufhin wird der jetzt noch oben offene Würfel mit einem Spezialbeton verfüllt und ausgehärtet. Abschließend wird auf die nach innen gebogenen Falze 17 die Deckfläche 2 mit dem bereits eingeformten Vorsprüngen 3 aufgeschweißt.

Damit ergibt sich ein allseits dicht geschlossener Setzstein, der einerseits leicht zu handhaben und leicht zu transportieren ist und der andererseits beim Aufmaurern wegen der ineinandergreifenden Auswölbungen nicht verrutschen kann.

Um insbesondere bei besonders hohen Abschirmwänden auch eine gegenseitige Fixierung der Setzsteine in horizontaler Richtung zu garantieren, können entsprechende Auswölbungen auch an den sich gegenseitig berührenden Seitenwänden, beispielsweise auch um die Handgriffe herum vorgesehen werden.

## Patentansprüche

1. Setzstein, insbesondere zum vorübergehenden Aufbauen von Abschirmwänden in Form eines kompakten Würfels, dadurch gekennzeichnet, daß der Würfel aus einem allseitig geschlossenen Mantel (1) aus Stahlblech besteht, der mit Beton ausgegossen ist, und daß die Deck- und Bodenfläche (2, 4) des würfelförmigen Mantels mit von Stein zu Stein ineinandergreifenden Auswölbungen in Form von Vorsprüngen (3) bzw. Vertiefungen (5) zur gegenseitigen Lagearretierung versehen sind.

2. Setzsteine nach Anspruch 1, dadurch gekennzeichnet, daß die Auswölbungen (3, 5) kegelstumpf- oder kalottenförmig ausgebildet sind.

3. Setzsteine nach Anspruch 1 oder 2, dadurch gekennzeichnet, daß auf jeder Deck- oder Bodenfläche mindestens zwei Auswölbungen (3, 5) vorgesehen sind.

4. Setzsteine nach Anspruch 1 bis 3, dadurch gekennzeichnet, daß auf zwei einander gegenüberliegenden Seitenflächen (6, 7) ausklappbare Haltegriffe (8) derart versenkt angeordnet sind, daß sie im eingeklappten Zustand bündig mit der Außenkontur des Mantels abschließen.

5. Setzsteine nach Anspruch 4, dadurch gekennzeichnet, daß die Seitenflächen (6, 7) angenähert rechteckige Ausschnitte (9, 10) aufweisen, in die von innen Bleche (11, 12) gleichen Materials mit entsprechend der Außenkontur der ausklappbaren Haltegriffen (8) verlaufenden Einziehungen (13, 14) eingeschweißt sind.

## Claims

1. Brick, in particular for the temporary building of shielding walls, in the form of a compact cube, characterised in that the cube consists of a casing (1) of plate steel which is closed all round and which is filled with concrete, and in that the top and bottom faces (2, 4) of the cubic casing are provided with convexities in the form of projections (3) or recesses (5), which interlock from brick to brick for mutual position-fixing.

2. Bricks according to claim 1, characterised in that the convexities (3, 5) are frustoconical or dome-shaped.

3. Bricks according to claim 1 or 2, characterised in that at least two convexities (3, 5) are provided on each top or bottom face.

4. Bricks according to claim 1 to 3, characterised in that hinged handles (8) are mounted in a countersunk manner on two opposite side faces (6, 7), so that when folded in the handles end flush with the outer contour of the casing.

5. Bricks according to claim 4, characterised in that the side faces (6, 7) have approximately rectangular recesses (9, 10), into which plates (11, 12) of the same material with tapers (13, 14) corresponding to the outer contour of the hinged handles (8) are welded from the inside.

## Revendications

1. Brique, notamment pour la construction temporaire de murs de blindage, sous forme d'un cube compact, caractérisée en ce que le cube est constitué d'une enveloppe (1) en tôle d'acier fermée de tout côté et emplie de béton, et en ce que les faces de couvercle (2) et de fond (4) de l'enveloppe en forme de cube sont munies voûtes ou de parties saillantes (3) ou de cavités (5), s'interpénétrant d'une brique à l'autre et destinées au blocage en position mutuelle.

2. Brique suivant la revendication 1, caractérisée en ce que les voûtes ou parties saillantes (3, 5) sont en forme de tronc de cône ou de calotte.

3. Brique suivant la revendication 1 ou 2, caractérisée en ce qu'il est prévu au moins deux parties saillantes (3, 5) sur chaque face de couvercle ou de fond.

4. Brique suivant l'une des revendications 1 à 3, caractérisée en ce que sur deux faces latérales (6, 7) mutuellement opposées sont noyées des poignées (8) dégageables venant, à l'état rabattu, à affleurement avec le contour extérieur de l'enveloppe.

5. Brique suivant la revendication 4, caractérisée en ce que les faces latérales (6, 7) comportent des ouvertures (9, 10) sensiblement rectangulaires, et dans lesquelles sont soudées, de l'intérieur, des tôles (11, 12) en le même matériau et ayant des renfoncements (13, 14) s'étendant d'une manière correspondant aux contours extérieurs des poignées (8) rabattables.
